# EUROPÄISCHE PATENTSCHRIFT

(11) **EP 3 177 501 B1**
(45) Veröffentlichungstag und Bekanntmachung des Hinweises auf die Patenterteilung: **25.11.2020**
(21) Anmeldenummer: 14752591.9
(22) Anmeldetag: 06.08.2014
(51) Int. Cl.: B61D 27/00

(54) **HEIZUNGSSYSTEM**
HEATING SYSTEM
SYSTÈME DE CHAUFFAGE

(43) Veröffentlichungstag der Anmeldung: 14.06.2017
(73) Patentinhaber: Siemens Mobility Austria GmbH, 1210 Wien (AT)
(72) Erfinder: PECHA, Manfred, 1130 Wien (AT); KIRALY, Andras, 1220 Wien (AT)
(74) Vertreter: Deffner, Rolf
(86) Internationale Anmeldenummer: PCT/EP2014/066934
(87) Internationale Veröffentlichungsnummer: WO 2016/019994

(56) Entgegenhaltungen:
- DE-C- 689 636
- DE-C- 739 754
- US-A- 1 939 376
- US-A- 2 332 149

## Beschreibung

Heizungssystem.

### Technisches Gebiet

Die Erfindung betrifft ein Heizungssystem für ein Passagierschienenfahrzeug.

### Stand der Technik

Passagierschienenfahrzeuge sind praktisch immer mit einer Heizung für Passagierraum ausgestattet. Dabei wird meist elektrische Energie eingesetzt um die erforderliche Wärme zu erzeugen, welche über ein Luftverteilungssystem im Fahrzeug verteilt wird. Fällt die Energieversorgung aus, beispielsweise durch einen Bruch des Fahrdrahts oder einen Defekt an der Lokomotive so ist auch die Wärmeversorgung unterbrochen. Dies kann in sehr kalten Gebieten ein besonders gravierendes Problem darstellen, da die Passagierraumtemperatur in relativ kurzer Zeit auf ein Niveau sinken kann, welches nicht nur mangelnden Komfort für die Passagiere bedeutet sondern auch lebensgefährlich sein kann. Dabei ist zu beachten, dass die Frischluftversorgung auch bei Ausfall der Heizung gewährleistet sein muß, was die Abkühlung des Passagierraums weiter beschleunigt. Eine ganz besondere Gefährdung der Passagiere entsteht bei Fahrten in sehr kalten Regionen, welche weitab von sonstiger Infrastruktur verkehren und wo somit keine rasche Unterstützung, bzw. Rettung erfolgen kann. Für solche Einsatzgebiete sind feststoffbetriebene Notheizungen gebräuchlich, bei welchen das Fahrpersonal in einem Notfall manuell ein Feuer entfachen und den Passagierraum dadurch erwärmen kann. Modernere Alternativen sehen den Einsatz eines flüssigkeitsbetriebenen Heizgeräts vor, welches die Zuluft erwärmt. Dabei ist ein elektrisch Betriebener Lüfter vorgesehen um die erwärmte Luft in dem Passagierraum zu verteilen. Dieser Lüfter wird in diesem Notheizbetrieb aus dem Akkumulator des Fahrzeugs gespeist und weist somit eine begrenzte Betriebsdauer auf. Neben dem genannten Lüfter sind auch die Notbeleuchtung und diverse Steuereinrichtungen aus diesem Akkumulator zu speisen, was eine weitere Verkürzung der Betriebsdauer bewirkt. Mit den für Passagierschienenfahrzeugen gebräuchlichen Akkumulatorkapazitäten sind typischerweise Betriebsdauern vom 3 Stunden erzielbar. Diese Betriebsdauer ist beim Einsatz in sehr abgelegenen und kalten Gebieten nicht ausreichend, jedoch ist eine wesentliche Erweiterung der Akkumulatorkapazität nicht wirtschaftlich. Aus der Patentschrift DE 739754C ist eine Heizung für Eisenbahntriebfahrzeuge bekannt, bei welcher der Kühlwasserkreislauf des Antriebsmotors unmittelbar mit dem Heizkreislauf verbunden ist und wobei nur eine einzige Pumpe die Kreislaufströmung aufrecht erhält. Insbesondere beschreibt das Dokument DE 739754C ein Heizungssystem für die Beheizung eines Passagierraums eines Schienenfahrzeugs, umfassend ein brennstoffbetriebenes Heizungsgerät welches zur Erwärmung eines Flüssigkeitskreislaufs eingerichtet ist, wobei mittels eines Wärmetauschers die Wärmeenergie des Flüssigkeitskreislaufs in den Passagierraum einleitbar ist und einen flüssigkeitsgekühlten Verbrennungsmotor, wobei der Flüssigkeitskreislaufs sowohl den flüssigkeitsgekühlten Verbrennungsmotor als auch das brennstoffbetriebene Heizungsgerät durchströmt.

### Darstellung der Erfindung

Der Erfindung liegt daher die Aufgabe zugrunde, ein Heizsystem für ein Passagierschienenfahrzeug anzugeben, das die Nachteils des Stands der Technik vermeidet und dessen Betriebsdauer nicht durch die Kapazität eines Akkumulators begrenzt ist.

Die Aufgabe wird durch ein Heizsystem für ein Schienenfahrzeug mit den Merkmalen des Anspruchs 1 gelöst. Vorteilhafte Ausgestaltungen sind Gegenstand untergeordneter Ansprüche.

Dem Grundgedanken der Erfindung nach wird ein Heizungssystem für die Beheizung eines Passagierraums eines Schienenfahrzeugs aufgebaut, welches ein zur Erwärmung eines Flüssigkeitskreislaufs eingerichtetes brennstoffbetriebenes Heizungsgerät und einen flüssigkeitsgekühlten Verbrennungsmotor umfasst, wobei mittels eines Wärmetauschers die Wärmeenergie des Flüssigkeitskreislaufs in den Passagierraum einleitbar ist und wobei der Flüssigkeitskreislaufs den flüssigkeitsgekühlten Verbrennungsmotor durchströmt.

Dadurch ist der Vorteil erzielbar, ein brennstoffbetriebenes Heizungsgerät in Verbindung mit einer Luftheizung einsetzen zu können, wobei für den Betrieb eines Lüfters die von dem flüssigkeitsgekühlten Verbrennungsmotor generierte mechanische Energie eingesetzt wird. Dabei können gebräuchliche Wasserheizungsgeräte eingesetzt werden, welche flüssige Brennstoffe (Benzin, Diesel, Heizöl) in einer wassergekühlten Brennkammer verbrennen.

Als flüssigkeitsgekühlter Verbrennungsmotor können alle Kolben- bzw. Rotationskolbenmotoren eingesetzt werden. Die typischerweise erforderliche Leistung von beispielsweise 5 bis 10kW ermöglicht den Einsatz einer breiten Vielfalt bewährter Motore. Insbesondere ist es vorteilhaft, den Verbrennungsmotor neben einem elektrischen Starter auch mit einer manuell bedienbaren Starteinrichtung (Seilzugstarter) auszustatten, da solcherart auch bei komplettem Ausfall der elektrischen Energieversorgung des Fahrzeugs ein Heizbetrieb (und auch ein Laden der Bordbatterie) ermöglicht wird. Weiters ist es empfehlenswert, das Heizungssystem mit einem eigenen, von dem Bordnetz trennbaren Akkumulator auszustatten, sodass bei Ausfall der elektrischen Energieversorgung des Fahrzeugs ein Startvorgang durchgeführt werden kann.

Es ist vorteilhaft, den Starter des Verbrennungsmotors als sogenannten Startergenerator auszuführen, welcher sowohl als Starter als auch als Generator betrieben werden kann. Insbesondere vorteilhaft ist es, den Startergenerator als Kurbelwellen-Startergenerator auszuführen, da solcherart die Anzahl der Bauteile wesentlich reduziert und somit die Ausfallwahrscheinlichkeit verringert werden kann. Durch den Einsatz eines Kurbelwellen-Startergenerators entfallen die sonst erforderlichen Bauteile wie Zahnkranz, Starterritzel, Einrückmagnet und ähnliche.

Erfindungsgemäß durchströmt der Flüssigkeitskreislauf sowohl das brennstoffbetriebene Heizungsgerät, den Wärmetauscher als auch den flüssigkeitsgekühlten Verbrennungsmotor. Dies ist wesentlich, da solcherart die von dem brennstoffbetriebenen Heizungsgerät erzeugte Wärme den Verbrennungsmotor mit erwärmt und solcherart den Start des Motors wesentlich erleichtert. Die Auslegung des Flüssigkeitskreislaufs erfolgt so, dass am Ausgang des Heizungsgeräts die höchste Temperatur des Kreislaufs auftritt und am Ausgang des Wärmetauschers die niedrigste. Die Kühlflüssigkeit mit dem niedrigsten Temperaturniveau wird daraufhin dem Kühlflüssigkeitseingang des flüssigkeitsgekühlten Verbrennungsmotors zugeführt. Dabei ist die maximal zulässige Eingangstemperatur in das Kühlsystem des Verbrennungsmotors zu berücksichtigen.

Typischerweise sind sowohl das brennstoffbetriebene Heizungsgerät als auch der Verbrennungsmotor mit Pumpen zur Herstellung einer Flüssigkeitsströmung in dem Flüssigkeitskreislauf ausgestattet. Dadurch entsteht ein weiterer Vorteil der erfindungsgemäßen Anordnung, indem bei Ausfall einer der Pumpen die Flüssigkeitsströmung und somit die Heizwirkung weiter aufrechterhalten werden kann. Dazu sind Kreiselpumpen einzusetzen, da diese bei Stillstand die Strömung nicht blockieren wie beispielsweise Kolbenpumpen.

Das erfindungsgemäße Heizungssystem kann vorteilhafterweise mit einer Steuereinrichtung ausgestattet werden, welche die Abfolge der Schaltungen und Steuerhandlungen an den Komponenten des Heizungssystems (Verbrennungsmotor, Heizgerät, Pumpen, Lüfter etc.) automatisch, auf Anforderung des Bedienpersonals vornimmt.

Es ist besonders vorteilhaft, Eingabeeinrichtungen vorzusehen, mittels welcher alle Schaltungen und Steuerhandlungen an den Komponenten des Heizungssystems auch manuell ausführbar sind. Solcherart kann eine Bedienung des Heizungssystems auch bei Defekten der Steuereinrichtung oder bei fehlender Energieversorgung erfolgen.

Gemäß einer Ausführungsform der Erfindung erfolgt die Zuführung des Brennstoffs zu dem Heizgerät und dem Verbrennungsmotor mittels Schwerkraft. Dazu ist für den Brennstofftank eine Einbaulage zu wählen, welche oberhalb des Heizgeräts und des Verbrennungsmotors liegt. Dadurch ist der Vorteil erzielbar, die Brennstoffversorgung auch bei Ausfall einer Treibstoffpumpe aufrechterhalten zu können.

Die Inbetriebnahme des Heizungssystems kann in Abhängigkeit von Umgebungsbedingungen und Parametern des Heizungssystems in unterschiedlichen Abfolgen durchgeführt werden.

Normalstart:
1. Elektrischer Start des Verbrennungsmotors
2. Start des Heizgeräts
3. Einschalten des Lüfters (wenn elektrisch betrieben)

Start bei extrem niedriger Außentemperatur:
1. Start des Heizgeräts
2. Vorwärmphase bis zur Erreichung einer bestimmten Temperatur des Verbrennungsmotors
3. Elektrischer Start des Verbrennungsmotors
4. Einschalten des Lüfters (wenn elektrisch betrieben)

Start bei nicht ausreichender Spannungsversorgung:
1. Manueller Start des Verbrennungsmotors mittels Seilzugstarter
2. Ladephase bis zur Erreichung eines bestimmten Ladungszustands des Akkumulators
3. Start des Heizgeräts
4. Einschalten des Lüfters (wenn elektrisch betrieben)

### Kurzbeschreibung der Zeichnungen

Es zeigen beispielhaft:
**Fig.1** Heizungssystem.
**Fig.2** Heizungssystem mit Direktantrieb des Lüfters.

### Ausführung der Erfindung

**Fig.1** zeigt beispielhaft und schematisch ein Heizungssystem. Ein Schienenfahrzeug umfasst einen Passagierraum 1, welcher mittels eines Luftstroms 8 beheizbar ist. Das Heizungssystem umfasst ein brennstoffbetriebenes Heizungsgerät 2, welches die von ihm generierte Wärmeenergie an einen Flüssigkeitskreislauf 4 abgibt. Der Flüssigkeitskreislauf 4 durchströmt einen Wärmetauscher 5, welcher den dem Passagierraum 1 zugeführten Luftstrom 8 erwärmt. Weiters durchströmt der Flüssigkeitskreislauf 4 das Kühlsystem eines flüssigkeitsgekühlten Verbrennungsmotors 3. Der flüssigkeitsgekühlte Verbrennungsmotor 3 ist zum Antrieb eines Generators 6 eingerichtet, welcher mittels eines Ladegeräts 13 einen Akkumulator 11 einer Spannungsversorgung 12 lädt. Ein Lüfter 7 mit einem elektrischen Antrieb erzeugt den Luftstrom 8 und wird aus der Spannungsversorgung 12 gespeist. Die Spannungsversorgung 12 versorgt neben dem Lüfter 7 auch Steuereinrichtungen und Nebenaggregate des brennstoffbetriebenen Heizungsgeräts 2 und weitere elektrische Einrichtungen des Passagierschienenfahrzeugs, beispielsweise die Beleuchtung. Sowohl das brennstoffbetriebene Heizungsgerät 2 als auch der flüssigkeitsgekühlte Verbrennungsmotor 3 werden aus einem Brennstofftank 9 über Brennstoffleitungen 10 mit Brennstoff versorgt.

**Fig.2** zeigt beispielhaft und schematisch ein Heizungssystem mit Direktantrieb des Lüfters. Es ist das Ausführungsbeispiel aus Fig.1 dargestellt, wobei jedoch der Lüfter 7 unmittelbar durch den flüssigkeitsgekühlten Verbrennungsmotor 3 angetrieben ist.

### Liste der Bezeichnungen

- 1: Passagierraum
- 2: brennstoffbetriebenes Heizungsgerät
- 3: flüssigkeitsgekühlter Verbrennungsmotor
- 4: Flüssigkeitskreislauf
- 5: Wärmetauscher
- 6: Generator
- 7: Lüfter
- 8: Luftstrom
- 9: Brennstofftank
- 10: Brennstoffleitung
- 11: Akkumulator
- 12: Spannungsversorgung
- 13: Ladegerät

## Patentansprüche

1. Heizungssystem für die Beheizung eines Passagierraums (1) eines Schienenfahrzeugs, umfassend ein brennstoffbetriebenes Heizungsgerät (2) welches zur Erwärmung eines Flüssigkeitskreislaufs (4) eingerichtet ist, wobei mittels eines Wärmetauschers (5) die Wärmeenergie des Flüssigkeitskreislaufs (4) in den Passagierraum einleitbar ist und einen flüssigkeitsgekühlten Verbrennungsmotor (3), wobei der Flüssigkeitskreislauf (4) sowohl den flüssigkeitsgekühlten Verbrennungsmotor (3) als auch das brennstoffbetriebene Heizungsgerät (2) durchströmt **dadurch gekennzeichnet, dass**
ein Lüfter (7) unmittelbar durch die vom flüssigkeitsgekühlten Verbrennungsmotor (3) erzeugte Kraftwirkung angetrieben ist und einen Luftstrom (8) durch den Wärmetauscher (5) bewirkt.

2. Heizungssystem nach Anspruch 1, **dadurch gekennzeichnet, dass** ein Generator (6) von dem flüssigkeitsgekühlten Verbrennungsmotor (3) antreibbar angeordnet ist.

3. Heizungssystem nach Anspruch 2, **dadurch gekennzeichnet, dass** der Generator (6) als Startergenerator ausgeführt ist.

4. Heizungssystem nach einem der Ansprüche 1 bis 3,
**dadurch gekennzeichnet, dass** eine manuell bedienbare Starteinrichtung zur unmittelbaren Bewegung der Kurbelwelle des flüssigkeitsgekühlten Verbrennungsmotor (3) vorgesehen ist.

5. Heizungssystem nach einem der Ansprüche 1 bis 4,
**dadurch gekennzeichnet, dass** das brennstoffbetriebene Heizungsgerät (2) und der flüssigkeitsgekühlte Verbrennungsmotor (3) mit demselben Kraftstoffen betreibbar sind.

6. Heizungssystem nach einem der Ansprüche 1 bis 5,
**dadurch gekennzeichnet, dass** der Brennstoff zu dem flüssigkeitsgekühlten Verbrennungsmotor (3) und dem brennstoffbetriebenen Heizungsgerät (2) mittels Schwerkraft zuführbar ist.

7. Heizungssystem nach einem der Ansprüche 1 bis 6,
**dadurch gekennzeichnet, dass** eine Steuereinrichtung vorgesehen ist, welche die Abfolge der Schaltungen und Steuerhandlungen an den Komponenten des Heizungssystems automatisch vornimmt.

8. Heizungssystem nach einem der Ansprüche 1 bis 7,
**dadurch gekennzeichnet, dass** Eingabeeinrichtungen vorgesehen sind, mittels welcher alle Schaltungen und Steuerhandlungen an den Komponenten des Heizungssystems manuell ansteuerbar sind.

## Claims

1. Heating system for heating a passenger compartment (1) of a rail vehicle, comprising a fuel-burning heating device (2) which is configured to heat a liquid circuit (4), wherein the thermal energy of the liquid circuit (4) can be introduced into the passenger compartment by means of a heat exchanger (5), and a liquid-cooled internal combustion engine (3), wherein the liquid circuit (4) flows through both the liquid-cooled internal combustion engine (3) and the fuel-burning heating device (2),
**characterized in that**
a fan (7) is driven directly by the force effect generated by the liquid-cooled internal combustion engine (3) and brings about an airflow (8) through the heat exchanger (5).

2. Heating system according to Claim 1, **characterized in that** a generator (6) is arranged in such a way that it can be driven by the liquid-cooled internal combustion engine (3).

3. Heating system according to Claim 2, **characterized in that** the generator (6) is embodied as a starter generator.

4. Heating system according to one of Claims 1 to 3, **characterized in that** a manually operable starting device is provided for directly moving the crankshaft of the liquid-cooled internal combustion engine (3).

5. Heating system according to one of Claims 1 to 4, **characterized in that** the fuel-burning heating device (2) and the liquid-cooled internal combustion engine (3) can be operated with the same fuels.

6. Heating system according to one of Claims 1 to 5, **characterized in that** the fuel can be fed to the liquid-cooled internal combustion engine (3) and the fuel-burning heating device (2) by means of gravity.

7. Heating system according to one of Claims 1 to 6, **characterized in that** a control device is provided which automatically implements the sequence of the switching operations and control actions at the components of the heating system.

8. Heating system according to one of Claims 1 to 7, **characterized in that** input devices are provided by means of which all the switching operations and control actions at the components of the heating system can be actuated manually.

## Revendications

1. Système de chauffage pour le chauffage d'une salle de voyageurs (1) d'un véhicule ferroviaire, comprenant un appareil de chauffage (2) à combustible conçu pour réchauffer un circuit de liquide (4), dans lequel l'énergie thermique du circuit de liquide (4) peut être introduite dans la salle de voyageurs au moyen d'un échangeur de chaleur (5), et un moteur à combustion interne refroidi par un liquide (3), dans lequel le circuit de liquide (4) passe à travers le moteur à combustion interne refroidi par un liquide (3) ainsi qu'à travers l'appareil de chauffage (2) à combustible, **caractérisé en ce qu'**un ventilateur (7) est entraîné directement par l'action de la force générée par le moteur à combustion interne refroidi par un liquide (3) et produit un courant d'air (8) à travers l'échangeur de chaleur (5).

2. Système de chauffage selon la revendication 1, **caractérisé en ce qu'**un générateur (6) est agencé de façon à pouvoir être actionné par le moteur à combustion interne refroidi par un liquide (3).

3. Système de chauffage selon la revendication 2, **caractérisé en ce que** le générateur (6) est construit sous forme d'un générateur de démarrage.

4. Système de chauffage selon l'une des revendications 1 à 3, **caractérisé en ce qu'**un dispositif de démarrage actionnable manuellement pour déplacer directement le vilebrequin du moteur à combustion interne refroidi par un liquide (3) est prévu.

5. Système de chauffage selon l'une des revendications 1 à 4, **caractérisé en ce que** l'appareil de chauffage à combustible (2) et le moteur à combustion interne refroidi par un liquide (3) peuvent fonctionner avec le même combustible.

6. Système de chauffage selon l'une des revendications 1 à 5, **caractérisé en ce que** le combustible peut être amené au moteur à combustion interne refroidi par un liquide (3) et à l'appareil de chauffage (2) à combustible au moyen de la force de gravité.

7. Système de chauffage selon l'une des revendications 1 à 6, **caractérisé en ce qu'**un dispositif de commande est prévu, lequel exécute automatiquement la série de couplages et d'actions de commande sur les composantes du système de chauffage.

8. Système de chauffage selon l'une des revendications 1 à 7, **caractérisé en ce que** des dispositifs d'entrée sont prévus, au moyen desquels tous les couplages et toutes les actions de commande sur les composantes du système de chauffage peuvent être commandés manuellement.
